# EUROPÄISCHE PATENTSCHRIFT

(11) **EP 3 077 123 B1**
(45) Veröffentlichungstag und Bekanntmachung des Hinweises auf die Patenterteilung: **01.11.2017**
(21) Anmeldenummer: 14803044.8
(22) Anmeldetag: 13.11.2014
(51) Int. Cl.: B05B 5/053

(54) **MIT INNENAUFLADUNG ARBEITENDER HOCHROTATIONSZERSTÄUBER**
HIGH ROTATION ATOMISER FUNCTIONING WITH INTERNAL CHARGING
PULVÉRISATEUR ROTATIF À GRANDE VITESSE À CHARGEMENT INTERNE

(30) Priorität: 03.12.2013 DE 102013022282
(43) Veröffentlichungstag der Anmeldung: 12.10.2016
(73) Patentinhaber: Eisenmann SE, 71032 Böblingen (DE)
(72) Erfinder: PFAU, Jörg, 71034 Böblingen (DE); REICHLER, Jan, 78465 Konstanz (DE)
(74) Vertreter: Ostertag & Partner Patentanwälte mbB
(86) Internationale Anmeldenummer: PCT/EP2014/003048
(87) Internationale Veröffentlichungsnummer: WO 2015/082040

(56) Entgegenhaltungen:
- WO-A1-2013/111664
- US-A1- 2010 145 516

## Beschreibung

Die Erfindung betrifft einen mit Innenaufladung arbeitenden Hochrotationszerstäuber mit
a) einem Außengehäuse;
b) einem drehbar gelagerten Glockenteller;
c) einer in einem Turbinengehäuse angeordneten Turbine, welche den Glockenteller in Drehung versetzt;
d) einer Hochspannungschaltung, welcher eine niedrige Spannung zuführbar ist und die an einem Ausgang, der mit dem Glockenteller, der Turbine und dem Turbinengehäuse elektrisch verbunden ist, eine Hochspannung erzeugt und umfasst:
   da) eine Hochspannungskaskade;
   db) einen Messwiderstand, der in einem zwischen dem Turbinengehäuse und Masse liegenden Strompfad liegt und an dem eine erste Messspannung abgreifbar ist, die ein Maß für die am Turbinengehäuse liegende Spannung ist.

Praktisch alle auf dem Markt befindlichen, derzeit bekannten Hochrotationszerstäuber, die mit Innenaufladung arbeiten, besitzen diese Bauweise, so dass ein druckschriftlicher Nachweis entbehrlich ist. Hochrotationszerstäuber weisen aufgrund der in ihnen vorliegenden Hochspannung ein gewisses Gefahrenpotential auf und müssen daher sorgfältig überwacht werden. Eine Gefahr kann beispielsweise darin bestehen, dass sich das Turbinengehäuse, welches im Betrieb auf der hohen Spannung liegt, nach dem Abschalten der Hochspannungsschaltung nicht rasch und/ oder vollständig genug entlädt, sodass noch eine potentiell gefährliche Hochspannung an ihm verbleibt.

Aus diesem Grunde besitzen die bekannten Hochrotationszerstäuber der eingangs genannten Art in ihrer Hochspannungsschaltung den oben genannten Messwiderstand. Im Betrieb, also bei eingeschalteter Hochspannungsschaltung, wird die an ihm abfallende erste Messspannung zur Regelung der Hochspannung genutzt. Nach dem Abschalten der Hochspannungsschaltung dient die erste Messpannung zur Feststellung der Rest-Hochspannung, die noch am Turbinengehäuse liegt, also als Sicherheitsmassnahme.

Diese Sicherheitsmassnahme ist zwar im Allgemeinen hoch wirksam; generell besteht jedoch das Bedürfnis, das Risikopotential, das von einem Hochrotationszerstäuber ausgeht, weiter zu reduzieren.

Diese Aufgabe wird erfindungsgemäß dadurch gelöst, dass
e) ein weiterer Messwiderstand vorgesehen ist, der ebenfalls in einem vom Turbinengehäuse zur Masse führenden Strompfad liegt und an dem eine zweite Messspannung abgreifbar ist, welche ein Maß für die am Turbinengehäuse liegenden Spannung ist;
f) eine Steuereinrichtung vorgesehen ist, welcher die beiden Messspannungen zuführbar sind und die bei Überschreiten eines Maximalwerts der Differenz dieser Messspannungen ein Störsignal abgibt.

Erfindungsgemäß wird also eine redundante Überwachung der am Turbinengehäuse und an allen mit diesem elektrisch verbundenen, elektrisch leitenden Bauteilen liegenden Spannung geschaffen, die unabhängig von der bereits vorhandenen Hochspannungsschaltung ist. Wird in diesem zweiten Messkanal eine zu hohe Abweichung von der im ersten Messkanal gewonnenen Information über die Spannung am Turbinengehäuse festgestellt, wird sofort ein Störsignal abgegeben. Durch diese redundante Maßnahme lässt sich die Sicherheit des Bedienungspersonales und der gesamten Anlage erheblich erhöhen.

Durch das Störsignal der Steuereinrichtung ist vorzugsweise ein optisches oder akustisches Fehlersignal auslösbar. Hierdurch wird das Bedienungspersonal unverzüglich auf das Vorliegen einer Gefahr aufmerksam gemacht, so dass dieses sich aus dem Gefahrenbereich entfernen und/oder andere geeignet Massnahmen ergreifen kann.

Zweckmäßig ist ferner, wenn durch das Störsignal der Steuereinrichtung die Spannungszufuhr zur Hochspannungsschaltung abschaltbar ist. Diese Maßnahme reduziert die von einem fehlerhaften Hochrotationszerstäuber ausgehende Gefahr erheblich.

Schließlich ist es möglich, dass durch das Störsignal der Steuereinrichtung die Sicherheitsfunktion einer übergeordneten Anlagensteuerung aktivierbar ist. Unter "übergeordneter" Anlagensteuerung wird diejenige Steuerung verstanden, welche den gesamten mit dem Hochrotationszerstäuber bewirkten Beschichtungsvorgang überwacht und regelt. Hierzu gehören beispielsweise die Sicherheitsvorkehrungen an den Türen, welche den Zugang zu den Räumen ermöglichen, in denen der Hochrotationszerstäuber arbeitet.

Ein Ausführungsbeispiel der Erfindung wird nachfolgend anhand der Zeichnung näher erläutert; die einzige Figur zeigt schematisch im Schnitt den Kopfbereich eines Hochrotationszerstäubers.

Der insgesamt mit dem Bezugszeichen 1 gekennzeichnete Hochrotationszerstäuber besitzt ein Außengehäuse 2, in dem die nachfolgend beschriebenen Elemente untergebracht sind:
Mit dem Bezugszeichen 3 ist eine Hochspannungschaltung bezeichnet, wie sie grundsätzlich aus dem Stande der Technik bekannt ist. Diese erzeugt mit Hilfe einer schematisch dargestellten Hochspannungskaskade 15 aus einer niedrigen, mittelfrequenten Wechselspannung, beispielsweise 24 bis 36 V und 35 kHz, die ihr über die Leitung 4 zugeführt wird, eine Hochspannung, wie sie zum Betrieb eines Hochrotationszerstäubers erforderlich ist. Diese wird über eine Leitung 5 an einen Glockenteller 6 gelegt. Der Glockenteller 6 wird in bekannter Weise von einer Turbine in Drehung versetzt, die in einem in der Zeichnung erkennbaren Turbinengehäuse 7 gelagert ist. Bei mit Innenaufladung arbeitenden Hochrotationszerstäubern liegt dieselbe Hochspannung im Betrieb an der Turbine und am Turbinengehäuse 7.

Nicht dargestellt sind die pneumatischen Leitungen, die zum Betrieb der Turbine erforderlich sind, sowie die Leitung, über welche die zu versprühende Farbe dem Glockenteller 6 zugespeist wird. Diese Leitungen sind dem Fachmann bekannt.

Die Hochspannungschaltung 3 enthält, wie dies ebenfalls dem Stande der Technik entspricht, einen Messwiderstand 14. Dieser ist in der Zeichnung nur schematisch angedeutet. Ein Anschluss dieses Messwiderstandes 14 ist über eine Leitung 9 mit Masse verbunden, der andere über eine Leitung 8 mit dem Turbinengehäuse 7. Die am Messwiderstand 14 abfallende erste Messspannung wird durch eine ebenfalls in der Hochspannungsschaltung 3 vorgesehene Überwachungsschaltung ermittelt. Nach dieser ersten Messpannung wird im Betrieb die an den Glockenteller 6 gelegte Hochspannung geregelt. Nach dem Abschalten der Hochspannungsschaltung 3 werden bei Überschreiten eines bestimmten Wertes dieser ersten Messspannung weitere Maßnahmen auslöst. Auch diese Vorgänge sind dem Fachmann bekannt und brauchen daher hier nicht näher beschrieben zu werden.

Nicht beim Stande der Technik vorhanden dagegen ist ein zweiter Messwiderstand 10, der an einem Anschluss ebenfalls mit dem Turbinengehäuse 7 über eine Leitung 11 und an dem anderen Anschluss über eine Leitung 12 mit Masse verbunden ist. Die an dem zweiten Messwiderstand 10 abfallende zweite Messspannung ist daher ebenfalls ein Maß für die Spannung, die am Turbinengehäuse 7 liegt.

Einer Steuereinrichtung 13 werden sowohl die erste als auch die zweite Messspannung zugeführt. Sie vergleicht die über zwei Messkanäle gewonnenen Informationen miteinander. Weichen diese im Ergebnis über einen bestimmten Maximalwert hinaus voneinander ab, so bedeutet dies, dass ein Fehler in einem der beiden Messkanäle vorliegt. In diesem Falle wird ein Störsignal erzeugt, welches das Bedienungspersonal warnt und dieses zu geeigneten Massnahmen veranlasst. Ausserdem kann die Hochspannung automatisch abgeschaltet werden.

Stellt die Steuereinrichtung 13 oder die Überwachungsschaltung in der Hochspannungsschaltung 3 einen zu hohen Wert der Spannung am Turbinengehäuse 7 fest, so gibt sie ebenfalls ein geeignetes Störsignal ab, mit dem im Wesentlichen dieselben Wirkungen verbunden sein können, wie oben beschrieben.

## Patentansprüche

1. Mit Innenaufladung arbeitender Hochrotationszerstäuber mit
a) einem Außengehäuse (2);
b) einem drehbar gelagerten Glockenteller (6);
c) einer in einem Turbinengehäuse (7) angeordneten Turbine, welche den Glockenteller (6) in Drehung versetzt;
d) einer Hochspannungsschaltung (3), welcher eine niedrige Spannung zuführbar ist und die an einem Ausgang, der mit dem Glockenteller (6), der Turbine und dem Turbinengehäuse (7) elektrisch verbunden ist, eine Hochspannung erzeugt und umfasst:
da) eine Hochspannungskaskade (15);
db) einen Messwiderstand (10), der in einem zwischen dem Turbinengehäuse (7) und Masse liegenden Strompfad liegt und an dem eine erste Messspannung abgreifbar ist, die ein Maß für die dem Turbinengehäuse (7) liegende Spannung ist;
**dadurch gekennzeichnet, dass**
e) ein weiterer Messwiderstand (10) vorgesehen ist, der ebenfalls in einem vom Turbinengehäuse (7) zur Masse führenden Strompfad liegt und an dem eine zweite Messspannung abgreifbar ist, welche ein Maß für die am Turbinengehäuse (7) liegende Spannung ist;
f) eine Steuereinrichtung (13) vorgesehen ist, welcher die beiden Messspannungen zuführbar sind und die bei Überschreiten eines Maximalwerts der Differenz dieser Messspannungen ein Störsignal abgibt.

2. Hochrotationszerstäuber nach Anspruch 1, **dadurch**
**gekennzeichnet, dass** durch das Störsignal der Steuereinrichtung (13) ein optisches oder akustisches Fehlersignal auslösbar ist.

3. Hochrotationszerstäubetr nach einem der vorhergehenden Ansprüche, **dadurch gekennzeichnet, dass** durch das Störsignal der Steuereinrichtung (13) die Spannungszufuhr zur Hochspannungsschaltung (3) abschaltbar ist.

4. Hochrotationszerstäuber nach einem der vorhergehenden Ansprüche, **dadurch gekennzeichnet, dass** durch das Störsignal der Steuereinrichtung (13) die Sicherheitsfunktion einer übergeordneten Anlagensteuerung (16) aktivierbar ist.

## Claims

1. High-speed rotating atomizer operating with internal charging with:
a) an outer housing (2);
b) a rotatably mounted bell-cup (6);
c) a turbine arranged in a turbine housing (7), which causes the bell-cup (6) to rotate;
d) a high-voltage circuit (3), to which a low voltage can be supplied and which generates a high voltage at an output that has been electrically connected to the bell-cup (6), to the turbine and to the turbine housing (7), and comprises:
da) a high-voltage cascade (15);
db) a resistor (10) which is situated in a current path situated between the turbine housing (7) and ground and at which a first measuring voltage can be tapped which is a measure for the voltage at the turbine housing (7);
**characterised in that**
e) a further resistor (10) is provided which is likewise situated in a current path leading from the turbine housing (7) to ground and at which a second measuring voltage can be tapped which is a measure for the voltage at the turbine housing (7);
f) a control device (13) is provided to which the two measuring voltages can be supplied and which emits an interference signal when a maximum value of the difference of these measuring voltages is exceeded.

2. High-speed rotating atomizer according to Claim 1, **characterised in that** an optical or acoustic error signal can be triggered by the interference signal of the control device (13).

3. High-speed rotating atomizer according to one of the preceding claims, **characterised in that** the supply of voltage to the high-voltage circuit (3) can be switched off by the interference signal of the control device (13).

4. High-speed rotating atomizer according to one of the preceding claims, **characterised in that** the safety function of a superordinate system control (16) can be activated by the interference signal of the control device (13).

## Revendications

1. Atomiseur rotatif à vitesse élevée et fonctionnant avec un chargement interne, comprenant
a) un boîtier extérieur (2) ;
b) une buse en forme de cloche (6) montée à rotation ;
c) une turbine, logée dans un carter (7) et faisant tourner ladite buse en forme de cloche (6) ;
d) un circuit haute tension (3) auquel une basse tension peut être délivrée, qui engendre une haute tension à une sortie raccordée électriquement à ladite buse en forme de cloche (6), à ladite turbine et au carter (7) de ladite turbine, et qui inclut :
da) une cascade (15) à haute tension ;
db) une résistance de mesure (10) qui est installée sur un trajet de courant, entre la masse et ledit carter (7) de la turbine, et sur laquelle peut être prélevée une première tension de mesure représentant une évaluation de la tension appliquée audit carter (7) de la turbine ;
**caractérisé par**
e) la présence d'une résistance de mesure (10) supplémentaire, qui est pareillement installée sur un trajet de courant partant du carter (7) de la turbine et gagnant la masse, et sur laquelle peut être prélevée une seconde tension de mesure représentant une évaluation de la tension appliquée audit carter (7) de la turbine ;
f) la présence d'un dispositif de commande (13) auquel les deux tensions de mesure peuvent être délivrées, et qui émet un signal de perturbation en cas de dépassement d'une valeur maximale de la différence entre ces tensions de mesure.

2. Atomiseur rotatif à vitesse élevée, selon la revendication 1, **caractérisé par le fait qu'**un signal d'erreur, optique ou acoustique, peut être déclenché par l'intermédiaire du signal de perturbation du dispositif de commande (13).

3. Atomiseur rotatif à vitesse élevée, selon l'une des revendications précédentes, **caractérisé par le fait que** la délivrance de tension, au circuit haute tension (3), peut être interrompue par l'intermédiaire du signal de perturbation du dispositif de commande (13).

4. Atomiseur rotatif à vitesse élevée, selon l'une des revendications précédentes, **caractérisé par le fait que** la fonction de sûreté d'une commande prioritaire (16) d'installation peut être activée par l'intermédiaire du signal de perturbation du dispositif de commande (13).
